# EUROPÄISCHE PATENTSCHRIFT

(11) **EP 0 651 959 B1**
(45) Veröffentlichungstag und Bekanntmachung des Hinweises auf die Patenterteilung: **16.12.1998**
(21) Anmeldenummer: 94115488.2
(22) Anmeldetag: 30.09.1994
(51) Int. Cl.: A47C 27/10, A47C 21/04

(54) **Druckluftmatratzenkern**
Air-mattress
Matelas à air

(30) Priorität: 08.11.1993 DE 4338008
(43) Veröffentlichungstag der Anmeldung: 10.05.1995
(73) Patentinhaber: Tödter, Manfred, 29643 Neuenkirchen (DE)
(72) Erfinder: Tödter, Manfred, 29643 Neuenkirchen (DE)
(74) Vertreter: Hansmann, Dierk, Dipl.-Ing.

(56) Entgegenhaltungen:
- WO-A-89/03203
- FR-A- 1 169 286
- US-A- 3 982 786
- US-A- 4 662 012

## Beschreibung

Die Erfindung bezieht sich auf einen Druckluftmatratzenkern bestehend aus einer elastischen Hülle in der eine Vielzahl nebeneinanderliegender und durch einen Kanalsystem untereinander verbundenen Druckluftzellen vorgesehen sind, wobei der Matratzenkern in mehrere Bereiche aufteilbar ist und die einzelnen Bereiche des Matratzenkernes mit einem unterschiedlichen Befüllungsgrad einstellbar sind.

Druckluftmatratzenkerne dieser Art sind grundsätzlich bekannt. So zeigt z.B. die DE-A-33 03 615 A1 eine aus einer Kunststoffunterlage bestehende Liege, deren Matratze in als Hohlkörper-Aufnahmefächer dienende Felder unterteilt ist. Die Vielzahl der dort vorgesehenen einzeln aufblasbaren Hohlkörper erlauben durch individuelles Aufblasen oder Ablassen von Luft eine Anpassung der Liegefläche an verschiedenen Körperformen.

Weiterhin ist aus der DE-A-41 01 781 A1 bekannt Luftmatratzen in mehrere Kammern aufzuteilen. Hierdurch soll eine der individuellen Körperform anpaßbare Zwischenlage zwischen Körper und Bett oder Fußboden erzielt werden. Sowohl bei dieser als auch bei der zuvor beschriebenen Matratze findet bei der Benutzung kein Druckausgleich zwischen den Kammern bzw. Den einzelnen Zellen statt und daher ist die individuelle Anpassung allein vom Füllungsgrad der Kammer abhängig. Dies stellt aber keinen hinreichenden Komfort dar und darüber hinaus fehlt eine Belüftung um auftretende Feuchtigkeit, z.B. beim Schwitzen abzuführen.

Aus der US-A-4 622 012 ist darüber hinaus ein Druckluftmatratzenkern bekannt, der aus einer Hülle besteht, in der eine Vielzahl nebeneinander liegender und durch ein Kanalsystem untereinander verbundener Druckluftzellen vorgesehen sind. Dieser Druckluftmatratzenkern ist ebenfalls in mehrere Bereiche aufgeteilt und die Kanalsysteme der einzelnen Bereiche stehen über getrennte Versorgungsleitungen mit jeweils einer durch Drucksensoren der einzelnen Bereiche steuerbaren Luftversorgungspumpe bzw. einem Auslaßventil in Verbindung. Diese Maßnahme gestattet eine Zweipunktregelung für den Füllungsgrad der einzelnen Bereiche einzustellen und aufrechtzuerhalten, aber da die Kanalsysteme von relativ geringem Querschnitt sind, ergeben sich beachtliche Verzögerungen beim Ansprechen der Drucksensoren.

Weiterhin ist aus der FR-A-1 169 286 eine Druckluftmatratze bekannt, bei der zwei getrennte U-förmige Schlauchräume nebeneinanderliegend angeordnet sind. In den Verbindungsbereichen der U-förmigen Schlauchräume sind Löcher vorgesehen, um eine Luftzirkulation durch die Matratze zu ermöglichen. Für eine hinreichend gleichmäßige Unterstützung eines Benutzers dürfte eine solche Druckluftmatratze nach den heutigen Erfahrungen nicht in der Lage sein.

Der Erfindung liegt daher die Aufgabe zugrunde Druckluftmatratzen mit einer elastischen Hülle zu schaffen, die bei der Benutzung eine individuelle Anpassung der Stützkraft durch Druckausgleich zwischen den Druckluftzellen und eine Belüftung zur Feuchtigkeitsabfuhr und Warmhaltung ermöglichen.

Diese Aufgabe wird erfindungsgemäß dadurch gelöst, daß jeder Bereich in sich abgeschlossen aufgeteilt ist, wobei die Druckluftzellen als nebeneinander liegende Einzelelemente durch Faltenbälge zur vertikalen individuellen Höhenveränderung gebildet sind, und daß die Hülle von einer Vielzahl die Druckluftzellen nicht beeinflussende Durchbrüche senkrecht zum Kanalsystem durchsetzt sind.

Die erfindungsgemäße Maßnahme ermöglicht bei einer solchen Druckluftmatratze einen von der jeweiligen Körperform abhängigen individuellen Druckausgleich zwischen den einzelnen Druckluftzellen und damit einen optimalen Liegekomfort. Darüber hinaus sorgen die Durchbrüche für eine hinreichende Belüftung und damit für eine Feuchtigkeitsabfuhr, z.B. beim Schwitzen.

Weiterbildungen und vorteilhafte Ausgestaltungen der Erfindung sind den Ansprüchen 2 bis 6 zu entnehmen.

Die Erfindung wird anhand der beiliegenden Zeichnung näher erläutert. Es zeigen:
- Fig. 1: eine Draufsicht auf einen Druckluftmatratzenkern,
- Fig. 2: eine Vorderansicht des Druckluftmatratzenkernes nach Fig. 1,
- Fig. 3: zwei Formen für die Gestaltung von Druckluftzellen,
- Fig. 4: die Grundform einer Druckluftzelle,
- Fig. 5: drei weitere Formen für Druckluftzellen und
- Fig. 6: vier verschieden Querschnittsformen für die Druckluftzellen.

Wie aus der Darstellung nach Fig. 1 hervorgeht, besteht ein Druckluftmatratzenkern 10 aus einer Vielzahl von Druckluftzellen 11. Die Druckluftzellen 11 des Druckluftmatratzenkernes 10 sind durch ein in der Matratzenhülle vorgesehenes Kanalsystem 12 untereinander verbunden, und zwar jeweils innerhalb der zugeordneten Bereiche 13,14. Innerhalb dieser Bereiche können die Druckluftzellen 11 verschiedene Füllungsgrade aufweisen und außerdem können durch Unterbrechungen 20 des Kanalsystems 12 in Quer- und Längsrichtung weitere Bereiche vorgesehen werden. Der Bereich 13 stellt das unterteilbare Kopfteil dar, während der Bereich 14 das Körperteil bildet. Bei der Benutzung des Druckluftmatratzenkernes 10 erfolgt somit innerhalb der Bereiche 13,14 ein Druckausgleich zwischen den einzelnen Druckluftzellen 11. Dieser Druckausgleich kann auch zwischen den Bereichen 13,14 erfolgen, und zwar durch äußere mit Ventilen 16 versehene Bypaßleitungen 15. Wie aus der Darstellung nach Fig. 1 hervorgeht, haben die Druckluftzellen 11 quadratischen Querschnitt, aber wie Fig. 6 zeigt, sind auch achteckige, runde oder jede andere geeignete Querschnittsform möglich. Der Anschluß des Kanalsystems 12 kann dabei an den Seitenwänden oder an den Eckbereichen der Druckluftzellen erfolgen. Zwischen den Druckluftzellen 11 sind zahlreiche die Druckluftzellen nichtbeeinflussende Durchbrüche 17 vorgesehen, welche die Druckluftmatratze 10 senkrecht durchsetzen und eine Durchlüftung der Matratze insbesondere zur Feuchtigkeitsabfuhr erlauben. Diese Durchbrüche 17 haben runden Querschnitt, aber jede andere geeignete Querschnittsform ist ebenso verwendbar.

Die Druckluftzellen 11 können, wie Fig. 2 bis Fig. 6 Zeigen höhenmäßig verschieden gestaltet werden und auf etwa 10 cm Kantenlänge bzw. Durchmesser bemessen sein. Es ist aber auch möglich die Druckluftzellen 11 als Hohlkörper, siehe Fig. 3 und Fig. 6 linke Abbildung auszubilden und den zentralen Durchgang anstelle der Durchbrüche 17 zur Feuchtigkeitsabfuhr zu benutzen. Der Hohlkörper kann gemäß Fig. 3, linke Abbildung aus mehreren übereinander angeordneten und fest miteinander verbundenen Ringschläuchen bestehen, die zum Druckausgleich untereinander Verbindung haben. In Fig. 2 sind die Druckluftzellen 11 würfelförmig ausgebildet und das Kanalsystem 12 greift jeweils in der Mitte einer Würfelwand an. Fig. 3 zeigt Druckluftzellen 11 als in der Höhe veränderbare Faltenbalge, wobei das Kanalsystem 12 ebenfalls in der Mitte der Seitenwände angreift. Die Faltenbalge können aber auch, wie Fig. 5a bis Fig. 5c zeigt, an verschiedenen Höhen mit dem Kanalsystem 12 in Verbindung stehen. Es ist auch möglich die Druckluftzellen 11 höhenmäßig zu unterteilen und die Kammern gleicher Ebene durch separate Kanalsysteme miteinander bzw. bereichsmäßig aufgeteilt miteinander zu verbinden. Weiterhin ist auch möglich die Druckluftzellen 11 höhenmäßig unterschiedlich insbesondere bereichsweise unterschiedlich auszulegen. Die Druckluftzellen 11 bestehen aus einer elastischen Hülle, z.B. Gummi oder elastischer Kunststoff und werden durch Formen und Verkleben zum Druckluftmatratzenkern zusammengesetzt. Zum Füllen mit Luft, Gas oder anderem geeignetem Medium dienen Füllstutzen 18,19 welche danach durch Verschließen den Fülldruck halten. Dieser Fülldruck kann auf Wunsch auch variiert werden und daher ist das Einstellen eines individuellen Liegekomforts möglich.

### Bezugszahlen

- 10: Druckluftmatratzenkern
- 11: Druckluftzelle
- 12: Kanalsystem
- 13: Bereich (Kopfteil)
- 14: Bereich (Körperteil)
- 15: Bypaßleitung
- 16: Ventil
- 17: Durchbruch
- 18: Füllstutzen
- 19: Füllstutzen
- 20: Unterbrechung

## Patentansprüche

1. Druckluftmatratzenkern bestehend aus einer elastischen Hülle in der eine Vielzahl nebeneinanderliegender und durch einen Kanalsystem (12) untereinander verbundenen Druckluftzellen (11) vorgesehen sind, wobei der Matratzenkern (1) in mehrere Bereiche (13,14) aufteilbar ist und die einzelnen Bereiche (13,14) des Matratzenkernes (1) mit einem unterschiedlichen Befüllungsgrad einstellbar sind, dadurch gekennzeichnet, daß jeder Bereich (13,14) in sich abgeschlossen aufgeteilt ist, wobei die Druckluftzellen (11) als nebeneinander liegende Einzelelemente durch Faltenbälge zur vertikalen individuellen Höhenveränderung gebildet sind, und daß die Hülle von einer Vielzahl die Druckluftzellen (11) nicht beeinflussende Durchbrüche (17) senkrecht zum Kanalsystem (12) durchsetzt sind.

2. Druckluftmatratzenkern nach Anspruch 1, dadurch gekennzeichnet, daß die einzelnen Bereiche (13,14) des Matratzenkernes durch äußere mit Ventilen (16) versehene Bypaßleitungen (15) verbunden sind.

3. Druckluftmatratzenkern nach Anspruch 1 oder 2, dadurch gekennzeichnet, daß die Druckluftzellen (11) aus mehreren höhenmäßig unterteilten Kammern bestehen, und daß die Kammern gleicher Ebene durch separate Kanalsysteme innerhalb der Bereiche untereinander verbunden sind.

4. Druckluftmatratzenkern nach einem der Ansprüche 1 bis 3, dadurch gekennzeichnet, daß die Druckluftzellen höhenmäßig unterschiedlich, insbesondere bereichsweise unterschiedlich ausgelegt sind.

5. Druckluftmatratzenkern nach einem der Ansprüche 1 bis 4, dadurch gekennzeichnet, daß die elastische Hülle aus einem Gummiwerkstoff besteht.

6. Druckluftmatratzenkern nach einem der Ansprüche 1 bis 5, dadurch gekennzeichnet, daß die elastische Hülle aus einem elastischen Kunststoff besteht.

## Claims

1. Air-mattress core comprising a resilient envelope, in which a plurality of adjacent compressed-air cells (11) interconnected by a channel system (12) are provided, the mattress core (1) being dividable into a plurality of regions (13, 14) and the individual regions (13, 14) of the mattress core (1) being adjustable by being filled to a differing degree, characterized in that each region (13, 14) is divided in a self-contained manner, the compressed-air cells (11) being formed as adjacent individual elements by means of concertina walls for vertical individual height variation, and that the envelope is penetrated at right angles to the channel system (12) by a plurality of through-openings (17) which do not influence the compressed-air cells (11).

2. Air-mattress core according to claim 1, characterized in that the individual regions (13, 14) of the mattress core are connected by external bypass lines (15) provided with valves (16).

3. Air-mattress core according to claim 1 or 2, characterized in that the compressed-air cells (11) comprise a plurality of heightwise subdivided chambers, and that the chambers of identical plane are interconnected by separate channel systems within the regions.

4. Air-mattress core according to one of claims 1 to 3, characterized in that the compressed-air cells are designed so as to differ in height, in particular so as to differ in regions.

5. Air-mattress core according to one of claims 1 to 4, characterized in that the resilient envelope is made of a rubber material.

6. Air-mattress core according to one of claims 1 to 5, characterized in that the resilient envelope is made of a plastic material.

## Revendications

1. Noyau ou âme de matelas à air comprimé qui est formé d'une enveloppe élastique dans laquelle il a été prévu une multiplicité de cellules à air comprimé (11) qui sont voisine l'une de l'autre et qui sont reliées entre elles par un système de canaux (12), le noyau ou âme de matelas (1) pouvant être divisé en plusieurs zones ou parties (13, 14) et les différentes zones ou parties (13, 14) du noyau ou âme de matelas (1) pouvant être réglées à des degrés de contenu d'air différent, le noyau ou âme de matelas à air comprimé étant caractérisé en ce que chacune des zones ou parties (13, 14) , fermées en elles-mêmes est séparée, les cellules à air comprimé (11), en tant qu'éléments distincts voisins l'un de l'autre, étant formées par des soufflets pour une variation de hauteur individuelle dans le sens vertical, et en ce que l'enveloppe est traversée, dans le sens perpendiculaire par rapport au système de canaux (12) par une multiplicité d'ajours (17) qui n'exercent aucune influence sur les cellules à air comprimé (11).

2. Noyau ou âme de matelas à air comprimé suivant la revendication 1, caractérisé en ce que les différents zones ou parties (13, 14) du noyau on âme de matelas sont reliées par des conduite de dérivations externes (15) qui sont munis de valves (16).

3. Noyau ou âme de matelas à air comprimé suivant l'une ou l'autre des revendications 1 et 2 caractérisé en ce que les cellules à air comprimé (11) se composent de plusieurs chambres réparties en hauteur et en ce que les chambres de même plan sont reliées entre elles par des systèmes de canaux distincts à l'intérieur des zones.

4. Noyau ou âme de matelas à air comprimé suivant l'une quelconque des revendications 1 à 3 caractérisé en ce que les cellules à air comprimé ont été prévues différentes en ce qui concerne la hauteur, en particulier différentes par endroits.

5. Noyau ou âme de matelas à air comprimé suivant l'une quelconque des revendications 1 à 4 caractérisé en ce que l'enveloppe élastique est formée de caoutchouc on d'une matière caoutchouteuse.

6. Noyau ou âme de matelas à air comprimé suivant l'une quelconque des revendications 1 à 5, caractérisé en ce que l'enveloppe élastique est formée d'une matière synthétique élastique.
